# EUROPÄISCHE PATENTSCHRIFT

(11) **EP 0 151 479 B1**
(45) Veröffentlichungstag und Bekanntmachung des Hinweises auf die Patenterteilung: **17.05.1989**
(21) Anmeldenummer: 85101152.8
(22) Anmeldetag: 04.02.1985
(51) Int. Cl.: G06K 11/06

(54) **Steuervorrichtung**
Control assembly
Dispositif de commande

(30) Priorität: 06.02.1984 DE 3404047
(43) Veröffentlichungstag der Anmeldung: 14.08.1985
(73) Patentinhaber: SIEMENS AKTIENGESELLSCHAFT, 80333 München (DE)
(72) Erfinder: Fritz, Harald, Dipl.-Ing., D-7517 Waldbronn 3 (DE); Wurll, Peter, Dipl.-Ing., D-7500 Karlsruhe (DE)

(56) Entgegenhaltungen:
- DE-A- 2 030 048
- FR-A- 2 312 070
- US-A- 3 447 766
- US-A- 3 628 394
- PATENTS ABSTRACTS OF JAPAN, Band 8, Nr. 14 (P-249)[1451], 21. Januar 1984; & JP - A - 58 172 739
- IBM TECHNICAL DISCLOSURE BULLETIN, Band 13, Nr. 2, Juli 1970, Seiten 578-579, New York, US; C.J. EVANGELISTI u.a.: "Manipulator"

## Beschreibung

Die Erfindung bezieht sich auf eine Steuervorrichtung gemäß dem Oberbegriff des Anspruchs 1.

Eine solche Steuervorrichtung ist aus « IBM Technical Disclosure Bulletin •, Vol. 13, Number 2, Juli 1970, Seiten 578 und 579, bereits bekannt. Die Steuervorrichtung weist drei Steuerstäbe auf, die jeweils drei bewegungs- bzw. druckempfindliche Sensoren an einem dem Manipulationsgriff gegenüberliegenden Ende aufweisen. Die Sensoren sind so angeordnet, daß alle sechs Freiheitsgrade bei der Betätigung der Steuervorrichtung detektierbar sind.

Bei einer weiteren bekannten Steuervorrichtung dieser Art (DE-A-20 30 048) werden die Ausgangssignale der kraft- bzw. bewegungsempfindlichen Sensoren zur Steuerung von Elektromotoren herangezogen, die wiederum mit Richtmitteln für Zielverfolgungsinstrumente zusammenwirken. Es können somit bei der bekannten Steuervorrichtung Handbewegungen einer steuernden Person in entsprechende mechanische Bewegungen eines Objekts umgewandelt werden.

Es ist weiterhin bereits bekannt, von Hand bedienbare Steuerstäbe (sogenannte Joysticks) so aufzubauen, daß an einem beweglich gehaltenen Ende beispielsweise Potentiometer, Drehwinkelgeber oder Schalter angebracht werden, deren Widerstandswerte oder Schaltzustände bei einer Betätigung des Steuerstabs verändert werden können. Die Bewegung kann hier auch in mehreren Freiheitsgraden erfolgen, wobei für jede Bewegungsrichtung beispielsweise ein Potentiometer angebracht ist. Steuerstäbe mit einem solchen Aufbau werden z. B. bei Funkfernsteuerungen für Modellflugzeuge verwendet. Die Nachteile dieser Steuerstäbe sind insbesondere die Verwendung von beweglichen Teilen - z. B. die Schleifer der Potentiometer -, die störanfällig sind, und der eingeschränkte Bewegungsspielraum, der durch die Konstruktion des Steuerstabes mit den mechanisch gekoppelten Potentiometern oder Schaltern vorgegeben ist.

Der Erfindung liegt die Aufgabe zugrunde, eine Steuervorrichtung der eingangs genannten Art zu schaffen, bei der bei einfachem Aufbau eine störsichere Übertragung von mechanischen Betätigungen des Steuerstabes in elektrische Signale und eine optimale Ausnutzung aller Bewegungsmöglichkeiten des Steuerstabes durch Auswertung der Signale auf einem Bildschirm möglich sind.

Zur Lösung dieser Aufgabe weist eine Steuervorrichtung der eingangs genannten Art die Merkmale des Kennzeichens des Anspruchs 1 auf.

Besonders bei der Steuerung einer Bilddarstellung auf Sichtgeräten ist es wünschenswert, eine Vielzahl von Steuerungsparametern ausnutzen zu können. Beispielsweise bei der Steuerung eines Cursors auf dem Bildschirm eines Sichtgerätes ist es vorteilhaft, nicht nur die Bewegungsrichtung, sondern auch die Bewegungsgeschwindigkeit des Cursors über die Sensoren zu beeinflussen. Bei der erfindungsgemäßen Anordnung kann dies leicht durch Erfassung des Ausmaßes der Beeinflussung der Sensoren erreicht werden. Auch eine Veränderung der Bilddarstellung an sich, z. B. hinsichtlich der Lage oder des Maßstabs der Darstellung, ist hier durch die Vielzahl der Bewegungskomponenten des Steuerstabes möglich, so daß durch eine Betätigung des freien Endes des Steuerstabes mit einer Hand alle diese Steuerfunktionen ausgeführt werden können. Es ist auch denkbar, mit der erfindungsgemäßen Anordnung in einer Bewegungsrichtung ein Verschlußsignal (Lock) für eine Fixierung der Bilddarstellung zu detektieren, wodurch entweder die Stellung des Cursors oder sonstige Eigenschaften der Darstellung festgehalten werden können.

In vorteilhafter Weise sind die genannten Sensoren sogenannte Mehrkomponenten-Kraftsensoren, nämlich Dehnungsmeßstreifen, wahlweise Halbleiter- oder konventionelle Metall-Dehnungsmeßstreifen, die bei Dehnung eine Änderung ihrer elektrischen Werte erfahren.

Um eine komfortable Bildschirmsteuerung zu erreichen, weist die erfindungsgemäße Steuervorrichtung in vorteilhafter Weise die Merkmale nach einem der Unteransprüche 2 bis 4 oder einer Kombination dieser Ansprüche auf.

Die Erfindung wird anhand der Figuren erläutert, wobei Figur 1 eine Ansicht eines Ausführungsbeispiels der erfindungsgemaßen Steuervorrichtung,
Figur 2 Schnittdarstellungen durch verschiedene Schnittebenen des flexiblen Teilstücks eines Steuerstabes,
Figur 3 einen Anwendungsfall zur Steuerung eines Cursors auf einem Bildschirm,
Figur 4 eine Zerlegung der Kraft- bzw. Bewegungskomponenten des Steuerstabes und
Figur 5 ein elektrisches Blockschaltbild für eine Anwendung des Steuerstabes zur Steuerung der Darstellung auf dem Bildschirm eines Sichtgerätes zeigen.

Bei dem in der Figur 1 dargestellten Ausführungsbeispiel eines Steuerstabes 1 ist ein flexibles Teilstück 2 an einer Halterung 3 fest montiert ; das andere Ende des Teilstücks 2 trägt einen Griff 4, mit dem der Steuerstab 1 von Hand betätigbar ist. Das flexible Teilstück 2 trägt die Dehnungsmeßstreifen aus Halbleitermaterial als kraftbzw. bewegungsempfindliche Sensoren. Dehnungsmeßstreifen 5 und 6 (Dehnungsmeßstreifen 6 hier nicht sichtbar, da er auf der gegenüberliegenden Seite des Teilstücks 2 liegt) liegen hier im oberen Teil quer zur Längsachse 7 des Steuerstabs 1. Parallel zum Verlauf der Längsachse 7 sind Dehnungsmeßstreifen 8, 9, 10 und 11 angebracht (Dehnungsmeßstreifen 11 hier nicht sichtbar, da er dem Dehnungsmeßstreifen 9 auf der anderen Seite des Teilstücks 2 gegenüberliegt). Weiterhin befinden sich zusätzliche Dehnungsmeßstreifen 12 und 13 auf dem Teilstück 2, die jeweils in 45° zur Längsachse 7 gekreuzt übereinander angeordnet sind. In der Figur sind ferner Schnittebenen A-A', B-B' und C-C' angegeben, wobei diese Schnittdarstellungen in der Figur 2 gesondert gezeichnet sind.

Im Teil a) der Figur 2 ist der Schnitt A-A' sichtbar, wodurch die Lage der beiden Dehnungsmeßstreifen 5 und 6 am Teilstück 2 erkennbar ist. Im Teil b) ist der Schnitt B-B' mit den Dehnungsmeßstreifen 8, 9, 10 und 11 dargestellt, und im Teil c) ist der Schnitt C-C' gezeichnet, wobei die beiden Dehnungsmeßstreifen 12 und 13 übereinanderliegend angegeben sind. Im Teil d) der Figur 2 sind die Kräfte eingezeichnet, die auf den Steuerstab 1 und somit auf das flexible Teilstück 2 aufbringbar sind. Die Kraft K1 ist in Richtung der Längsachse 7 wirksam, wobei sie in der hier angegebenen Darstellung in die Zeichenebene hineinwirkt, sie kann jedoch auch in entgegengesetzter Richtung wirksam sein. Die Kräfte K2 und K3 wirken jeweils quer zur Längsachse 7 und befinden sich in einem Winkel von 90° zueinander. Außerdem kann noch ein Drehmoment M1 aufgebracht werden, mit dem eine Torsionsbewegung des flexiblen Teilstücks 2 und somit des Steuerstabs in der hier dargestellten Richtung, aber auch in der entgegengesetzten Richtung durchgeführt werden kann. Alle diese Betätigungskräfte können in ihrem Ausmaß an die menschliche Hand angepaßt werden, mit der die Bedienung des Steuerstabs vorgenommen wird.

Aus den Darstellungen nach der Figur 2 ist entnehmbar, daß beispielsweise bei einer durch eine entsprechende Bewegung des Steuerstabs verursachten Kraft K1 die Dehnungsmeßstreifen 12 und 13 auf Dehnung beansprucht werden und somit eine Veränderung ihrer elektrischen Eigenschaften und die Erzeugung eines entsprechenden elektrischen Signals bewirkt werden kann. Bei Einwirkung einer Kraft K2 durch eine entsprechende Bewegung des Steuerstabs 1 wird insbesondere der Dehnungsmeßstreifen 9 (vergleiche Teil b) der Figur 2) auf Dehnung beansprucht und der Dehnungsmeßstreifen 11 gestaucht, wodurch auch mit diesen Dehnungsmeßstreifen entsprechende elektrische Signale erzeugt werden können. Bei Einwirkung einer Kraft K3 wird insbesondere der Dehnungsmeßstreifen 8 auf Dehnung und der Dehnungsmeßstreifen 10 auf Stauchung beansprucht, wodurch auch diese Bewegung des Steuerstabs 1 detektiert und in ein elektrisches Signal umgesetzt werden kann. Eine Torsionsbewegung aufgrund des Drehmomentes M1 führt zu einer Dehnung bzw. Stauchung der beiden Dehnungsmeßstreifen 12 bzw. 13 und somit zu einem entsprechenden drehmomentabhängigen, elektrischen Signal.

in der Figur 3 ist ein Anwendungsfall des erfindungsgemäßen Steuerstabs 1 dargestellt, wobei auf einem Bildschirm 15 eines Sichtgeräts 16 ein Cursor genannter Markierungspunkt 17 in seiner Lage auf dem Bildschirm verschoben werden soll. Die hierfür erforderlichen Kräfte am Steuerstab 1 sind in der Figur 4 dargestellt, wobei bei der in der Figur 3 angedeuteten Bewegung von links unten nach rechts oben die von den Dehnungsmeßstre.ifen 8 ... 11 detektierten Teilkräfte K2 und K3 zu einer Gesamtkraft K führen, die durch die Größe der Teilkräfte K2 und K3 in ihrer Richtung und in ihrem Betrag festgelegt ist. Die Steuerung des Cursors 17 kann in einfacher Weise derart vorgenommen werden, daß aus der Vektorrichtung der Gesamtkraft K die Cursorbewegungsrichtung und aus der Vektorlänge der Gesamtkraft K die Cursorbewegungsgeschwindigkeit erfaßt werden kann. In der Figur 4 sind außerdem noch die Kräfte K1 und M1 dargestellt, mit denen beispielsweise eine Verschiebung oder eine Drehung der gesamten Darstellung auf dem Bildschirm 15 durch das Drehmoment M1 oder eine Veränderung des Maßstabs der Darstellung auf dem Bildschirm 15 mit der Kraft K1 erreicht werden kann.

Bei dem in der Figur 5 dargestellten elektrischen Biockschaitbiid sind die einzelnen Sensoren bzw. Dehnungsmeßstreifen 5 ... 13 (vergleiche Figur 1) schematisch in einem Baustein 20 dargestellt. Die Dehnungsmeßstreifen werden von einem Speisegerät 21 mit einer Spannung versorgt und können beispielsweise innerhalb des Bausteins 20 in einer Brückenschaltung so zusammengeschaltet werden, daß sie bei einer Krafteinwirkung auf die Sensoren bzw. Dehnungsmeßstreifen ein entsprechendes elektrisches Signal am Ausgang 22 erzeugen. In einem Meßverstärker 23, der auch eine integrierende Wirkung aufweisen kann, werden diese Signale verstärkt und in einem A/D-Wandler 24 in eine entsprechende binäre Information umgewandelt. Der daran angeschlossene Mikroprozessor 25 formt die Signale in entsprechende Informationen für die hier geforderte zeilenmäßige Bilddarstellung um und ermittelt beispielsweise die aus der Vektorrichtung bzw. der Vektorlänge der Gesamtkraft K zu berechnenden Bewegungsrichtungs- und Geschwindigkeitsgrößen. Die Ausgangssignale des Mikroprozessors 25 werden über eine Sichtgerätesteuerung 26 den Signalverarbeitungsteilen des Sichtgeräts 16 zugeführt, so daß auf dem Bildschirm 15 die anhand der Figuren 2 bis 4 dargelegten Auswirkungen auf den beweglichen Cursor 17 bzw. auf die Veränderung der Bilddarstellung im Sichtgerät 16 durchgeführt werden können.

## Patentansprüche

1. Steuervorrichtung für die Darstellung auf dem Bildschirm eines Sichtgerätes unter Verwendung von Ausgangssignalen elektrischer Sensoren (5 ... 13) eines flexiblen Steuerstabes (1), die von der Bewegung des Steuerstabes (1) beeinflußt werden, wobei
ein flexibles Teilstück (2) des Steuerstabes (1) an einer Stelle fest montiert ist und ansonsten in mindestens einer Bewegungsrichtung verbiegbar ist und
die kraft- bzw. bewegungsempfindlichen Sensoren (5 ... 13) derart an der Steuervorrichtung angebracht sind, daß bei einer Bewegung des Steuerstabes (1) in der mindestens einen Bewegungsrichtung eine Beeinflussung der Sensoren (5 ... 13) erreichbar ist, dadurch gekennzeichnet, daß
die Sensoren (5 ... 13) direkt auf die Oberfläche des flexiblen Teilstücks (2) aufgebracht sind und eine Oberflächenveränderung des flexiblen Teilstücks (2) derart detektieren, daß
mit der Beeinflussung der Sensoren (8, 9, 10, 11) bei Bewegungen quer zur Längsachse (7) die Bewegungsrichtung eines Cursors (17) auf dem Bildschirm veränderbar ist,
bei Stauchung des Steuerstabs (1) eine Vergrößerung oder Verkleinerung des Maßstabs der Bilddarstellung und bei Dehnung eine hierzu entgegengesetzte Änderung des Maßstabs erreichbar ist und daß
mit einer Drehung des Steuerstabs (1) eine Verschiebung und/oder Drehung des auf dem Bildschirm (15) des Sichtgeräts dargestellten Bildes durchführbar ist.

2. Steuervorrichtung nach Anspruch 1, dadurch gekennzeichnet, daß die Ausgangssignale der Sensoren (5 ... 13) derart verarbeitet werden, daß sich die Bewegungsgeschwindigkeit des Cursors bzw. die Änderungsgeschwindigkeit der Bildschirmdarstellung mit dem Grad der Auslenkung der Sensoren (5 ... 13) verändert.

3. Steuervorrichtung nach Anspruch 2, dadurch gekennzeichnet, daß bei Beendigung der Auslenkung der Sensoren (5 ... 13) der Cursor bzw. die Bildschirmdarstellung im zuletzt erreichten Zustand verbleibt.

4. Steuervorrichtung nach Anspruch 2 oder Anspruch 3, dadurch gekennzeichnet, daß die Ausgangssignale der Sensoren (5 ... 13) von einem integrierenden Verstärker (23) verarbeitet werden.

## Claims

1. Control device for the representation on the display screen of a visual display unit using output signals of electric sensors (5...13) of a flexible control rod (1), which are controlled by the motion of the control rod (1), whereby
a flexible part (2) of the control rod (1) is securely mounted at one point and is otherwise able to bend in at least one direction of motion and
the sensors (5...13) which are sensitive to power or motion are attached in such a way to the control device that with movement of the control rod (1) in at least one direction of motion a control of the sensors (5...13) is able to be achieved, characterised in that
the sensors (5...13) are applied directly on the surface of the flexible part (2) and detect a change in the surface of the flexible part (2) in such a way that
with the control of the sensors (8, 9, 10, 11) with movement transverse to the longitudinal axis (7) the direction of motion of a cursor (17) on the screen is able to be altered,
by compressing the control rod (1) an enlargement or diminution of the scale of the pictorial representation and with extension an alteration of the scale opposed up to this is able to be reached and that
with rotation of the control rod (1) a displacement and/or rotation of the picture represented on the display screen (15) of the visual display unit is able to be carried out.

2. Control device according to claim 1, characterised in that the output signals of the sensors (5...13) are processed such that the velocity of motion of the cursor or the speed of alteration of _{°} the screen displayalters with the degree of.deflection of the sensors (5...13).

3. Control device according to claim 2, characterised in that when terminating the deflection of the sensors (5...13) the cursor or the screen display remains in the state arrived at last.

4. Control device according to claim 2 or claim 3, characterised in that the output signals of the sensors (5...13) are processed by an integrating amplifier (23).

## Revendications

1. Dispositif de commande de la représentation fournie sur l'écran d'un appareil de visualisation, moyennant l'utilisation de signaux de sortie de capteurs électriques (5...13) d'une barre flexible de commande (1), qui sont influencés par le déplacement de la barre de commande (1), et dans lequel
un élément flexible (2) de la barre de commande (1) est monté fixe en un emplacement et, par ailleurs, peut être coudé dans au moins une direction de déplacement, et
les capteurs (5...13) sensibles à une force ou un déplacement sont disposés sur le dispositif de commande de manière que, lors d'un déplacement de la barre de commande (1) dans au moins une direction de déplacement, une influence peut être exercée sur les capteurs (5...13), caractérisé par le fait que
les capteurs (5...13) sont disposés directement sur la surface de l'élément flexible (2) et détectent une variation superficielle de l'élément flexible (2) de telle sorte que
dans le cas d'une influence exercée sur les capteurs (8, 9, 10, 11) lors de déplacements transversaux par rapport à l'axe longitudinal (7), la direction de déplacement d'un curseur (17) sur l'écran peut être modifiée,
dans le cas d'une compression appliquée à la barre de commande (1), on peut obtenir une augmentation ou une réduction de l'échelle de la représentation en forme d'image, et dans le cas d'un allongement, on peut obtenir une modification en sens opposé de l'échelle, et que
dans le cas d'une rotation de la barre de commande (1), on peut exécuter un déplacement et/ou une rotation de l'image représentée sur l'écran (15) de l'appareil de visualisation.

2. Dispositif de commande suivant la revendication 1, caractérisé par le fait que les signaux de sortie des capteurs (5...13) sont traités de telle sorte que la vitesse de déplacement du curseur ou la vitesse de modification de la représentation sur l'écran varient conformément au degré de déviation des capteurs (5...13).

3. Dispositif de commande suivant la revendication 2, caractérisé par le fait que à la fin de la déviation des capteurs (5...13), le curseur ou la représentation sur l'écran reste dans l'état atteint en dernier lieu.

4. Dispositif de commande suivant la revendication 2 ou 3, caractérisé par le fait que les signaux de sortie des capteurs (5...13) sont traités par un amplificateur intégrateur (23).
